# EUROPÄISCHE PATENTSCHRIFT

(11) **EP 0 510 428 B1**
(45) Veröffentlichungstag und Bekanntmachung des Hinweises auf die Patenterteilung: **30.08.1995**
(21) Anmeldenummer: 92106057.0
(22) Anmeldetag: 08.04.1992
(51) Int. Cl.: B65B 11/02, B65D 71/00

(54) **Vorrichtung zum Umwickeln eines palettierten Gutstapels mit einer Stretchfolie**
Apparatus for wrapping a palettized load with a stretch foil
Appareil pour envelopper une charge palettisée au moyen d'une feuille étirable

(30) Priorität: 24.04.1991 DE 4113281
(43) Veröffentlichungstag der Anmeldung: 28.10.1992
(73) Patentinhaber: DEVELOG, REINER HANNEN & CIE, CH-2607 Cortebert (CH)
(72) Erfinder: Hannen, Reiner Wilhelm, D-47574 Goch (DE)
(74) Vertreter: Stark, Walter, Dr.-Ing.

(56) Entgegenhaltungen:
- EP-A- 0 278 617
- EP-A- 0 467 729
- DE-U- 9 012 589
- FR-A- 2 470 055
- GB-A- 2 098 569

## Beschreibung

Die Erfindung betrifft eine Vorrichtung zum Umwickeln eines palettierten Gutstapels mit einer Stretchfolie, bei dem die Stretfolie unter der Palette und über die Oberseite des Gutstapels geführt wird.

Es ist bekannt, palettierte Gutstapel dadurch zu verpacken, daß eine Stretchfolie mit Vorspannung im wesentlichen horizontal wendelförmig um den palettierten Gutstapel gewickelt wird. Ebenso ist es bekannt, den palettierten Gutstapel dadurch zu verpacken, daß die Stretchfolie mit Vorspannung vertikal um den palettierten Gutstapel gewickelt wird, wobei die Stretchfolie unter der Palette und über die Oberseite des Gutstapels geführt wird. Ferner ist bereits vorgeschlagen worden (DE-A-40 25 201, veröffentlicht am 28.11.91), zur besseren Ladungssicherung einen palettierten Gutstapel sowohl horizontal als auch vertikal mit einer vorgespannten Stretchfolie zu umwickeln. Wenn der palettierte Gutstapel nur einfach, also horizontal oder vertikal, umwickelt wird, dann ist die Ladungssicherung ungenügend. Wenn der palettierte Gutstapel sowohl horizontal als auch vertikal umwickelt wird, dann ist die Ladungssicherung zwar besser, der Folienverbrauch ist aber erheblich.

Bekannt ist es außerdem, die Stretchfolie im wesentlichen längs der Seitendiagonalen des Gutstapels und längs der oberen Seitenkanten des Gutstapels zu führen (FR-A-24 70 055, GB-A-20 98 569). Eine solche diagonale Wicklung nimmt sowohl horizontale als auch vertikale Kräfte auf, wie sie beim Manipulieren und Transportieren eines palettierten Gutstapels auftreten. Der Folienverbrauch ist vergleichsweise gering.

Aufgabe der Erfindung ist es, eine dafür geeignete Vorrichtung anzugeben.

Eine solche Vorrichtung ist ausgerüstet mit einem an einem Gestell auf- und niederbewegbaren Rahmen, an dem ein auf einer Kreisbahn beweglicher Satellit mit einem Folienwickel geführt ist, dessen Wickelachse orthogonal zum Radius der KReisbahn gerichtet ist, und mit einer unterhalb des Rahmens angeordneten Hubeinrichtung für den palettierten Gutstapel, bei der der Folienwickel um eine zum Radius der Kreisbahn parallele Achse schwenkbar am Satelliten angeordnet ist. Es versteht sich, daß die Auf- und Niederbewegung des Rahmens derart gesteuert wird, daß die Stretchfolie unter Vorspannung im Palettenbereich längs der Kufe, von dort auf einer Seite des Gutstapels diagonal zur oberen Seitenkante des Gutstapels, längs dieser Seitenkante und dann wieder diagonal zurück zur Palette verlegt wird. Da die Stretchfolie unter Spannung verlegt wird, wozu im Bereich des Folienwickels eine Bremseinrichtung oder dergleichen vorgesehen sein kann, stellt sich der Neigungswinkel des schwenkbaren Folienwickels unter der Wirkung der Vorspannung der Stretchfolie selbsttätig ein. Das schließt nicht aus, daß dem Folienwickel ein gesteuerter Schwenkantrieb zugeordnet ist.

Zur Lösung der Aufgabe eignet sich auch eine Vorrichtung mit einem an einem Gestell angeordneten Rahmen, auf den ein auf einer Kreisbahn beweglicher Sattelit mit einem Folienwickel geführt ist, dessen Wickelachse orthogonal zum Radius der Kreisbahn geführt ist, und mit einer unterhalb des Rahmens angeordneten Hubeinrichtung für den palettierten Gutstapel, bei der der Rahmen um eine horizontale Achse schwenkbar am Gestell gelagert ist. Dabei kann die Neigung des Rahmens so eingestellt werden, daß der Folienwickel und damit die von diesem abgezogene Stretchfolie der gewünschten Diagonallinie folgt. Insbesondere kann der Rahmen zwischen Tragarmen des Gestells gelagert sein. Ferner kann die Hubeinrichtung um eine vertikale Achse drehbar sein, damit die Stretchfolie auf allen vier Seiten des palettierten Gutstapels diagonal verlegt werden kann. Wenn der Rahmen mit vorgegebener Neigung gegen die Horizontale am Gestell angeordnet ist, kann es zweckmäßig sein, die Hubeinrichtung auch horizontal beweglich auszubilden, damit die Stretchfolie bei palettierten Gutstapeln unterschiedliche Abmessungen durch horizontales Verschieben der palettierten Gutstapel stets diagonal verlegt wird.

Ferner werden in der Zeichnung dargestellte Ausführungsbeispiele der Erfindung erläutert; es zeigen:
- Figur 1: schematisch die Ansicht einer Vorrichtung zum Umwickeln eines palettierten Gutstapels mit einer Stretchfolie.
- Figur 2-4: Ansichten von Gutstapeln, die in verschiedener Weise nach dem erfindungsgemäßen Verfahren umwickelt worden sind.
- Figur 5: eine andere Ausführung des Gegenstandes nach Figur 1
- Figur 6: eine weitere Ausführung des Gegenstandes nach Figur 1.

In der Zeichnung ist eine Förderer 1 mit einer Rollenbahn 2 dargestellt, auf der ein Gutstapel 3, welcher auf einer Palette 4 angeordnet ist, in den Bereich der Vorrichtung herangeführt wird. Zu der Vorrichtung gehört ein neben dem Förderer 1 angeordnetes Gestell 5, an dem ein Rahmen 6 mit Hilfe eines nicht dargestellten, steuerbaren Antriebes in Richtung des Doppelpfeils 7 auf- und niederbewegbar ist. Der Rahmen 6 besitzt eine Rahmenöffnung, die größer ist als die Grundfläche des palettierten Gutstapels 3. Am Rahmen 6 ist ein Wickelring 8 drehbar gelagert. Der Wickelring 8 wird mit Hilfe von Antrieben 9, die auf dem Rahmen 6 angeordnet sind, in Drehbewegung versetzt.

Der Wickelring 8 trägt einen Satelliten 10, der bei angetriebenem Wickelring 8 auf einer Kreisbahn um den Gutstapel 3 umläuft. Am Satelliten 10 ist schwenkbar ein Folienwickel 11 gelagert. Die Schwenkachse 12 des Folienwickels erstreckt sich parallel zum Radius der Kreisbahn. Die Wickelachse 13 des Folienwickels 11 erstreckt sich orthogonal zum Radius der Kreisbahn. Bei der dargestellten Ausführung kreuzen sich die Schwenkachse 12 und die Wickelachse 13 in einem Punkt.

Die dargestellte Vorrichtung arbeitet wie folgt:
Auf dem Förderer 1 wird der palettierte Gutstapel 3 bis in den Bereich der Vorrichtung geführt. Der Rahmen 6 befindet sich in einer angehobenen Position. Im Bereich der Vorrichtung ist außerdem eine Hubeinrichtung 14 angeordnet, deren Tragelemente 15 die Rollenbahn 2 des Förerers 1 durchgreifen. Wenn der palettierte Gutstapel unter dem Rahmen 6 angekommen ist, wird er mit Hilfe der Hubeinrichtung 14 angehoben. Eine am Gestell 5 gehaltene Druckplatte 16 wird auf die Oberseite des Gutstapels 3 abgesenkt, um den Gutstapel 3 beim anschließenden Umwickeln gegen Kippen zu sichern.

Durch gesteuerte Bewegung des Rahmens 6 und des Wickelrings 8 wird der Folienwickel 11 in eine Anfangsposition gebracht, bei der das Ende der auf dem Folienwickel 11 gespeicherten Stretchfolie an einer Stelle des Gutstapels 3 oder der Palette 4 befestigt wird. Der Folienwickel 11 wird dann durch gesteuerte Bewegung des Rahmens 6 und des Wickelringes 8 so geführt, daß die vom Folienwickel 11 mit Vorspannung abgezogene Stretchfolie diagonal über eine Seitenfläche des Gutstapels 3 sowie anschließend über eine obere Seitenkante des Gutstapels 3, von dort wiederum diagonal zur Unterseite des Gutstapels 3 bzw. der Palette und längs dieser Unterkante geführt wird. Der Vorgang wird dann wiederholt, wobei der Gutstapel 3 längs der anderen Diagonale umwickelt wird. Grundsätzlich besteht die Möglichkeit, den Gutstapel 3 auch im Bereich der Seitenflächen, die orthogonal zur Zeichnungsebene in der Fig. 1 gerichtet sind, entsprechend zu umwickeln.

In den Fig. 2-4 ist dargestellt, wie der Diagonalwickel bei unterschiedlichen Paletten 4 im Bereich des Palettenbodens geführt werden kann. Bei der Ausführung nach Fig. 2 besitzt die Palette 4 äußere Kufen 17, die mit der Außenkante der Oberbretter 18 fluchten. Hier wird die Stretchfolie innenseitig neben der äußeren Kufe 17 und von dort im wesentlichen diagonal zur oberen Seitenkante 19 des Gutstapels 3 geführt. Beim Umwickeln kann die Stretchfolie zeitweise an den Trageelementen 15 anliegen. Sie zieht sich jedoch unter der Wirkung der Folienspannung bis unter den Palettenboden nach. Dabei können sich auch Falten bilden.
Die gleiche Palette ist auch bei den Ausführungen nach Fig. 1 und Fig. 4 eingesetzt. Hier ist die Stretchfolie über die Außenkante der äußeren Kufe 17 und von dort diagonal zur oberen Seitenkante 19 des Gutstapels 3 geführt. Um Beschädigungen der Stretchfolie im Bereich der Außenkante der äußeren Kufe 17 zu vermeiden, ist bei der Ausführung nach Fig. 1 in diesem Bereich die Stretchfolie mit einem Kantenschutz 20 abgedeckt.

Bei der Ausführung nach Fig. 3 ist eine Palette eingesetzt, bei der die Oberbretter 18 seitlich über die äußeren Kufen 17 vorstehen. Die Stretchfolie ist außenseitig neben der äußeren Kufe 17 unter das Oberbrett 18 und von dort diagonal zur oberen Seitenkante des Gutstapels 3 geführt. Sie kann auch unter Faltenbildungin der Kehle zwischen Oberbrett 18 und Kufe 17 geführt sein.

Bei allen Ausführungen ist die Stretchfolie so geführt, daß ihre Längsmitte über die entsprechenden Kanten geführt ist.

Bei der in Figur 5 wiedergegebenen Ausführung bezeichnen gleiche Bezugszeichen gleiche Teile. Der Rahmen 6 ist gegen die Horizontale um einen Winkel von ca. 60 Grad geneigt angeordnet, so daß der Folienwickel 11 auf einer entsprechenden Bahn umläuft. Die Trageelemente 15 der Hubeinrichtung 14 sind auf einer Tragplatte 21 angeordnet, die um eine horizontale Achse 22 drehbar ist. Nachdem die Stretchfolie in der dargestellten Position des palettierten Gutstapels 3 und des Rahmens 6 diagonal um den palettierten Gutstapel 3 gewickelt worden ist, und der Folienwickel 11 sich oberhalb des Gutstapels 3 befindet, wird die Tragplatte 21 mit den Trageelementen 15 und dem Gutstapel 3 um die horizontale Achse gedreht, so daß die nächste Diagonale gewickelt werden kann.

Bei der in Fig. 6 dargestellten Ausführung bezeichnen wiederum gleiche Bezugszeichen gleiche Teile. Der Rahmen 6 ist um eine horizontale Achse schwenkbar zwischen Tragarmen 23 des Gestells 5 gelagert. Die Hubeinrichtung 14 besteht aus einen in Richtung des Doppelpfeils 24 horizontal verfahrbaren Wagen 25, der nach Art eines Gabelstaplers ein in Richtung des Doppelpfeils 26 bewegliches Hubgestell 27 mit unter die Palette greifende Gabeln 28 aufweist. Es versteht sich, daß anstelle der insoweit dargestellten und beschriebenen Hubeinrichtung 14 die Anordnung auch so getroffen werden kann, daß das Hubgestell 27 am Gestell 5 auf- und niederbewegbar ist, während die Gabeln 28 horizontal verschiebbar sind. Bei fest eingestellter Neigung des Rahmens 6 gegen die Horizontale können palettierte Gutstapel 3 unterschiedlicher Größe und Abmessungen diagonal mit der Stretchfolie umwickelt werden, indem der angehobene Gutstapel 3 nach Maßgabe der Kreisbewegung des Folienwickels 11 aus seiner schiefen Ebene horizontal bewegt wird.

## Patentansprüche

1. Vorrichtung zum Umwickeln eines palettierten Gutstapels (3) mit einer Stretchfolie, bei der die Stretchfolie unter der Palette (4) und über die Oberseite des Gutstapels (3) sowie im wesentlichen längs der Seitendiagonalen des Gutstapels (3) und längs der oberen Seitenkanten (19) des Gutstapels (3) geführt wird, mit einem an einem Gestell (5) auf- und niederbewegbaren Rahmen (6), auf dem ein auf einer Kreisbahn beweglicher Satellit (10) mit einem Folienwickel (11) geführt ist, dessen Wickelachse (13) orthogonal zum Radius der Kreisbahn gerichtet ist, und mit einer unterhalb des Rahmens (6) angeordneten Hubeinrichtung (14) für den palettierten Gutstapel (3), bei der der Folienwickel (11) um eine zum Radius der Kreisbahn parallele Achse (12) schwenkbar am Satelliten (10) angeordnet ist.

2. Vorrichtung nach Anspruch 1, dadurch gekennzeichnet, daß die Wickelachse (13) und die Schwenkachse (12) in gleicher Höhe angeordnet sind und sich in einem Punkt kreuzen.

3. Vorrichtung zum Umwickeln eines palettierten Gutstapels (3) mit einer Stretchfolie, bei der die Stretchfolie unter der Palette (4) und über die Oberseite des Gutstapels (3) sowie im wesentlichen längs der Seitendiagonalen des Gutstapels (3) und längs der oberen Seitenkanten (19) des Gutstapels (3) geführt wird, mit einem an einem Gestell (5) angeordneten Rahmen (6), auf dem ein auf einer Kreisbahn beweglicher Satellit (10) mit einem Folienwickel (11) geführt ist, dessen Wickelachse (13) orthogonal zum Radius der Kreisbahn geführt ist, und mit einer unterhalb des Rahmens (6) angeordneten Hubeinrichtung (14) für den palettierten Gutstapel (3), bei der der Rahmen (6) um eine horizontale Achse schwenkbar am Gestell (5) gelagert ist.

4. Vorrichtung nach Anspruch 3, dadurch gekennzeichnet, daß der Rahmen (6) zwischen Tragarmen (23) des Gestells (5) gelagert ist.

5. Vorrichtung nach einem der Ansprüche 1 bis 3, dadurch gekennzeichnet, daß die Hubeinrichtung (4) um eine vertikale Achse drehbar ist.

6. Vorrichtung nach einem der Ansprüche 3 bis 5, dadurch gekennzeichnet, daß die Hubeinrichtung (14) horizontal beweglich ist.

## Claims

1. Apparatus for wrapping a palleted stack of articles (3) with a stretch film, wherein the stretch film is guided under the pallet (4) and over the upper surface of the stack of articles (3) and is also guided substantially longitudinally of the lateral diagonal of the stack of articles (3) and longitudinally of the upper lateral edges (19) of the stack of articles (3), having a frame (6), which is upwardly and downwardly displaceable on a support (5), and on which frame a satellite (10) is guided, said satellite being displaceable on a circular path and being provided with a film wrapper (11), the winding axis (13) of said wrapper being orientated orthogonally relative to the radius of the circular path, and having a lifting arrangement (14), which is disposed beneath the frame (6), for lifting the palleted stack of articles (3), wherein the film wrapper (11) is disposed on the satellite (10) so as to be pivotable about an axis (12) extending parallel to the radius of the circular path.

2. Apparatus according to claim 1, characterised in that the winding axis (13) and the pivot axis (12) are disposed at the same height and intersect at one point.

3. Apparatus for wrapping a palleted stack of articles (3) with a stretch film, wherein the stretch film is guided under the pallet (4) and over the upper surface of the stack of articles (3) and is also guided substantially longitudinally of the lateral diagonal of the stack of articles (3) and longitudinally of the upper lateral edges (19) of the stack of articles (3), having a frame (6), which is disposed on a support (5), and on which frame a satellite (10) is guided, said satellite being displaceable on a circular path and being provided with a film wrapper (11), the winding axis (13) of said wrapper extending orthogonally relative to the radius of the circular path, and having a lifting arrangement (14), which is disposed beneath the frame (6), for lifting the palleted stack of articles (3), wherein the frame (6) is mounted on the support (5) so as to be pivotable about a horizontal axis.

4. Apparatus according to claim 3, characterised in that the frame (6) is mounted between supporting arms (23) of the support (5).

5. Apparatus according to one of claims 1 to 3, characterised in that the lifting arrangement (14) is rotatable about a vertical axis.

6. Apparatus according to one of claims 3 to 5, characterised in that the lifting arrangement (14) is horizontally displaceable.

## Revendications

1. Dispositif pour enrouler une pile de marchandises palettisée (3) dans une feuille étirable, dans lequel la feuille étirable est amenée sous la palette (4) et sur le côté supérieur de la pile de marchandises (3), ainsi que, pour l'essentiel, le long des diagonales latérales de la pile de marchandises (3) et le long des bords latéraux supérieurs (19) de la pile de marchandises (3), comprenant un cadre (6) qui peut être déplacé vers le haut et vers le bas sur un bâti (5) et sur lequel est guidé un organe tournant (10) mobile sur une trajectoire circulaire et pourvu d'un rouleau de feuille (11), son axe d'enroulement (13) étant dirigé perpendiculairement au rayon de la trajectoire circulaire, et comprenant un dispositif de levage (14) qui est disposé au-dessous du cadre (6) et qui est destiné à la pile de marchandises palettisée (3), dispositif dans lequel le rouleau de feuille (11) est disposé sur l'organe tournant (10) en pouvant pivoter autour d'un axe (12) qui est parallèle au rayon de la trajectoire circulaire.

2. Dispositif selon la revendication 1, caractérisé par le fait que l'axe d'enroulement (13) et l'axe de pivotement (12) sont disposés à la même hauteur, et qu'ils se croisent en un point.

3. Dispositif pour enrouler une pile de marchandises palettisée (3) dans une feuille étirable, dans lequel la feuille étirable est amenée sous la palette (4) et sur le côté supérieur de la pile de marchandises (3), ainsi que, pour l'essentiel, le long des diagonales latérales de la pile de marchandises (3) et le long des bords latéraux supérieurs (19) de la pile de marchandises (3), comprenant un cadre (6) qui est monté sur un bâti (5) et sur lequel est guidé un organe tournant (10) mobile sur une trajectoire circulaire et pourvu d'un rouleau de feuille (11), son axe d'enroulement (13) étant guidé perpendiculairement au rayon de la trajectoire circulaire, et comprenant un dispositif de levage (14) qui est disposé au-dessous du cadre (6) et qui est destiné a la pile de marchandises palettisée (3), dispositif dans lequel le cadre (6) est monté sur le bâti (5) en pouvant pivoter autour d'un axe horizontal.

4. Dispositif selon la revendication 3, caractérisé par le fait que le cadre (6) est monté tournant entre des bras porteurs (23) du bâti (5).

5. Dispositif selon l'une des revendications 1 à 3, caractérisé par le fait que le dispositif de levage (14) peut tourner autour d'un axe vertical.

6. Dispositif selon l'une des revendications 3 à 5, caractérisé par le fait que le dispositif de levage (14) est mobile horizontalement.
